# EUROPÄISCHE PATENTSCHRIFT

(11) **EP 0 346 524 B1**
(45) Veröffentlichungstag und Bekanntmachung des Hinweises auf die Patenterteilung: **08.09.1993**
(21) Anmeldenummer: 88118224.0
(22) Anmeldetag: 02.11.1988
(51) Int. Cl.: E04G 5/02, E04G 1/24, E04G 25/00

(54) **Halterung von Gerüsteinsteckteilen**
Securing device for sleeve-joints in scaffolding
Dispositif de retenue pour parties enfilées d'échafaudage

(30) Priorität: 13.06.1988 EP 88109354
(43) Veröffentlichungstag der Anmeldung: 20.12.1989
(73) Patentinhaber: STREIF SCHALUNGSBAU GMBH, D-53560 Vettelschoss (DE)
(72) Erfinder:

(56) Entgegenhaltungen:
- FR-A- 2 277 208

## Beschreibung

Die Erfindung hat eine Halterung von in rohrförmige Gerüstteile, Stützen und dergl. einsteckbare Endplatten, Spindeln, Stoßverbinder und dergl. mit einer durch Verschieben der Einsteckteile in Längsrichtung unter Spannung setzbare Einrichtung zum Gegenstand, mit Merkmalen wie sie im kennzeichnenden Teil des Hauptanspruchs benannt sind.

Gerüste erfordern, um Niveauunterschiede ausgleichen zu können, eine stufenlose Niveauregulierungseinrichtung. Hierzu finden Gewindespindeln mit mutterförmigem Überwurf Verwendung, die mit der Fußplatte fest oder auch lösbar verbunden sind. Bei der Aufstellung eines Gerüstes werden die rohrförmigen Stiele auf die Spindel aufgesteckt und den Erfordernissen nach durch Betätigung des Überwurfs auf die erforderliche Höhe fein eingestellt. In der Regel besteht die Verbindung zwischen Fußspindel und Stützenquerschnitt aus einer losen Steckverbindung.

Die Verbindung von Endplatten mit Einschubteilen, die in den Stiel von Gerüstrahmen oder Stützen überlappend eingreifen, wird oftmals mit Steckbolzen vorgenommen, die durch Querbohrungen einsteckbar sind. Zur Sicherung der Bolzen dienen Federstecker, das sind splintähnliche, haarnadelförmig gekrümmte Drähte, die in Bohrungen der Steckbolzen gesteckt werden. Es sind auch sog. Sicherungsbügel bekannt, welche die Spindeln gegen Herausdrehen aus dem Stiel sichern. Auch Drahtbügel sind bekannt, welche die Spindelüberwurfmutter erfassen und an Querstäben der Rahmengerüste eingehängt werden. All diesen Einrichtungen haftet der Nachteil an, daß es lose Einzelteile sind, die schnell verloren gehen, bei Verschmutzung unbrauchbar werden und im rauhen Baustellenbetrieb Verformungen erfahren, die sie unbrauchbar werden lassen.

Ein weiterer Nachteil besteht darin, daß bei einem Umsetzen eines zu einer Einheit zusammengebauten Gerüstes diese Sicherungen zunächst ausgebaut werden müssen, um ein Betätigen der Spindelüberwurfmuttern vornehmen zu können. Im abgesenkten Zustand wieder eingebaut werden müssen, um zu erreichen, daß die Einsteckteile beim Umsetzen nicht herausfallen, am neuen Standort ein weiteres Mal ausgebaut werden müssen, um nach endgültigen Anheben der Gerüsteinheit erneut wieder eingebaut zu werden. Ein Umsetzen eines Gerüstes erfordert somit ein viermaliges Ein- und Ausbauen dieser Elemente, zweifelsohne ein unwirtschaftlicher Zeit- und Kostenaufwand.

Bei mehrteiligen Stützen aus rohrförmigen Querschnitt sind die Spindeln bis zu 1,5 m lang. Eine Sicherung der Fußspindeln ist aus Gründen der Unfallverhütung, aber auch zur Erhaltung der Einheit, eine unabdingbare Bedingung. Die bekannten Maßnahmen zur Sicherung bestehen vielfach darin, daß am spindelnahen Ende der Stütze ein Federelement in Form eines Schneppers oder einer Kralle, die durch die Wandung der Stütze greifen und in der Spindel einrasten. Dergleichen Einrichtungen erweisen sich aber auch nicht von langer Lebensdauer und sind sehr störanfällig. Auch erfahren sie im Laufe des Gebrauchs oftmals Verformungen, wodurch sie nicht mehr funktionstüchtig sind. Die harten Bedingungen des Baustellenbetriebes erfordern Einrichtungen, die eine dauerhafte Sicherung der Einsteckteile gegen Herausfallen beim Umsetzen einer in seiner Verwendung gleichbleibenden Gerüsteinheit gewährleisten.

Im Gerüst-, Schalungs- und Tribühnenbau und dergl. müssen aus Einzelelementen zusammengefügte Einheiten oftmals umgesetzt, an den Hacken genommen und von Kran in eine neue Position gebracht werden. Man strebt deshalb Halterungen für die Einrichtung zur Höhenverstellung an, die selbsttätig die Verstelleinrichtung in den rohrförmigen Stützen halten und weder beim Absenken noch beim Anheben eigene Arbeitsschritte erfordern und die Verstellung behindern.

In der FR-A-2 277 208 ist ein teleskopartig, höhenverstellbar ausgebildeter Rohrfuß bekannt, dessen Rohrteile mit einer Spiralfeder verbunden sind. Die Feder ist dort aber nicht deshalb eingebaut, um die teleskopartigen Rohre gegen Herausfallen zu sichern. Diese Aufgabe würde der Querbolzen und die Rollenwelle übernehmen. Die Aufgabe der Feder besteht allein darin, den Teleskop - Rohrfuß in Verbindung mit der Verstellmutter stufenlos reguileren zu können. Mithin löst die Feder bei der französischen Anmeldung nur die eine Aufgabe, nämlich das Einziehan da Innenrohres beim Einregulieren der Rohrfußverlängerung.

Im Schrifttum CH-A-494 866 ist eine Sicherungseinrichtung für eine Grabenabsprießung unter Schutz gestellt, um bei Entlastung ein Herausfallen der Sprießung zu verhindern. Durch Verdrehung der Mutter an der Gewindeverstelleinrichtung wird ein spannbares, elastisches Element am anderen Stützenteil unter eine achsial gerichtete Druckvorspannung versetzt. Der eigentliche Sinn dieser Einrichtung besteht darin, für den Fall, daß eine Entlastung durch Nachgeben der Stützpunkte sich einstellt, die Stütze nach wie vor unter einer Vorspannung gehalten wird und nicht aus ihrer Position fällt. Die beiden in Längsrichtung zueinander verstellbaren Teile der Stütze können in dem Maße unter Vorspannung resetzt werden, wie das Spannelement elastisch zusammengedrückt wird. Das Spannelement ist an jenem Teil der Stütze angeordnet, in das das andere Stützenteil eingesteckt wird. Das Spannelement stellt ihrer Bestimmung nach aber keine Halterung der beiden zusammengesteckten Stützenteile gegen unbeabsichtigtes voneinander Lösen dar. Die Halterung der Verstelleinrichtung übernimmt der Steckbolzen, der jedoch keine stufenlose Verstellung, wie sie nach der Kategorie des Erfindungsgegenstandes vorausgesetzt wird, besitzt.

Aufgabe der Erfindung ist es für in Längsrichtung vorzugsweise stufenlos verstellbare, ein- oder mehrteilige Einsteckteile im rohrförmigen Stiel von Gerüsten, Schalungs-Stützen oder dergl. eine Halterung anzugeben, die unabhängig von der Stellung der Einschübe zum Stiel, Stütze oder dergl. alle Einzelelemente integrierend zusammenhält, wartungsfrei ist, dem rauhen Betrieb auf einer Baustelle Stand zu halten vermag und ein stufenloses Verstellen in weiten Bereichen, gegebenenfalls bis maximal 1,5 m auch unter Last zuläßt und die Nachteile bekannter Sicherungen beseitigt.

Eine Lösung für eine derartige Halterung stellt ein in Längsrichtung spannbares, Federelement in Form eines Gummischnurbündels dar, das die Stütze bzw. einen Stützenteil achsial gerichteter Vorspannung hält, mit den im kennzeichnenden Teil des Hauptanspruchs angegebenen Merkmalen. Besondere Ausführungsformen des Federelementes und seiner Verankerung werden in den Unteransprüchen angegeben.

Zur Erläuterung der Erfindung dienen die zeichnerisch dargestellten Beispiele. Es zeigen:
- Fig. 1:: Teil eines Rahmengerüstes mit Fußpunkt,
- Fig. 2:: Fußpunkt einer Stahlrohr-Gerüsteinheit, bestehend aus einer im Schnitt dargestellten Fußplatte mit dornartigem Fortsatz, einem Spindelrohr mit mutterförmigem Überwurf und einem rohrförmigen Stützenstiel,
- Fig. 3:: eine zweiteilige Schwerlaststütze ohne Steckverbindung, bestehend aus einem spindelförmigen Fußteil mit Überwurf und einem Oberteil mit Kopfplatte.

Bei dem in Fig. 1 dargestellten Beispiel der erfindungsgemäßen Halterung eines mehrteiligen Gerüststiels verbindet das Federelement 5 die Fußplatte mit Hohlspindel 1, 2 und Überwurf 3 mit dem rohrförmigen Rahmenstiel 4 und dem Stoßverbinder 6. Das Federelement 5 der spannbaren Halterung ist entsprechend dem Unteranspruch 3 als gewebeumsponnenes Gummischnurbündel ausgebildet, das in der Querschnittsachse des Rahmenstiels 4 angeordnet ist. Es ist in der Spindel 2 nahe der Fußplatte, als auch im Stoßverbinder 6 mit einem Bolzen 12, der durch das augenförmig ausgebildete Ende des Federelements greift, endverankert. Somit ist es auf seiner gesamten Länge vollkommen geschützt gegen Verschmutzung und Beschädigung.

Gleich wie weit die Spindel 2 in den rohrförmigen Rahmenstiel 4 eingreift ist das Federelement 5 so ausgelegt, daß es den Stiel des Gerüstrahmens samt Stoßverbinder 6 mit der Fußspindel 1,2 verspannt. Die Fußplatte 1 ist mit der Hohlspindel 2 fest verbunden und kann beim Verdrehen des Überwurfs 3 den Rahmenstiel 4 unter Spannung anheben oder absenken. Dies ist auch dann möglich, wenn der Rahmenstiel 4 in einer Gerüsteinheit eingebaut ist.

Bei einem Versetzten der Gerüsteinheit wird zunächst durch Betätigung des Überwurfs 3 das Gerüst abgesenkt. Es bedarf hierzu keinerlei weiterer Arbeiten. Die Fußplatte 1 wird samt Spindel 2 und Überwurf 3 vom Federelement 5 am Gerüststiel 4 gehalten. Beim Umsetzen durch einen Kran sind alle Einsteckteile 1,2,3,6 durch die erfindungsgemäße Ausführung des Federelements 5 so gehalten, daß mit dem Wieder-Aufsetzen gleich das Einrichten und die Höhenverstellung mittels der Spindel ausgeführt werden können. Ist die Spindel als Vollquerschnitt ausgeführt, ist das Federelement 5 am Ende der Spindel 2, die in den Gerüststiel eingreift, endverankert. Dies ist aus Fig. 2 erkennbar.

In Fig. 2 wird an einem Beispiel das Federelement 5 gezeigt, wie es eine Fußplatte 1 über einen Bolzen 12 am stirnseitigen Ende des Zentrierdollens erfaßt und achsial in die rohrförmige Gewindespindel 2 geführt, mit dem Stiel 4 eines Gerüstes oder einer Stütze verbindet. Auch bei diesem Ausführungsbeispiel des Erfindungsgegenstandes ist ein voll wirksamer, mechanischer Schutz des Federelementes 5 gewährleistet, da es achsial im nicht zugänglichen Teil der Hohlspindel und des rohrförmigen Stiels 4 angeordnet ist.

Das Federelement 5 mit augenförmigen Enden ist an der Fußplatte und am Stielende dadurch gehalten, daß ein Querbolzen 12 durch das Auge greift und es endverankert. Das augenförmige Ende des Gummischnurbündels entsteht in Analogie zum Drahtseil durch Umbiegen um 180° um eine Kausche 13 und Verschluß mit einer Klemmhülse 10. Anstelle der Klemmhülse können auch andere bekannte Verschlußmittel, wie z.B. Seilklemmen oder dergl. Verwendung finden. Wird der Bolzen 12 als Schraubbolzen ausgeführt, so ist ein Lösen der Endverankerung möglich, sodaß im Bedarfsfall auch ein Austausch des Federelements vorgenommen werden kann, wenn es die Umstände erfordern.

Fig. 3 stellt eine zweiteilige Schwerlaststütze dar, dessen Stützenfußteil 8 als Hohlspindel mit Fußplatte 1 ausgebildet ist. Die Spindel ist mit der Fußplatte 1 fest verbunden und steht mit dem Stützen-Oberteil 9 ineinandergreifend und überlappend durch den Überwurf 3 in Verbindung. Die gesamte Stütze wird durch das Federelement 5 zusammengehalten.

Der Schnitt durch die Kopfplatte läßt eine lösbare konische Endverankerung 7 erkennen, bei der das Federelement 5 ebenfalls aus einem gewebeübersponnenen Gummischnurbündel besteht. Es ist in einem hülsenförmigen Metallstück 11 durch Einschnürung der Hülse endverankert.

Am äußeren Ende besitzt die Hülse 11 ein Innengewinde, das durch einen Gewindestopfen vor Verschmutzung geschützt wird. Im Bedarfsfalle kann mittels einer Schraube die Endverankerung angehoben werden, um ein passendes Zwischenbauteil mit anzuklemmen oder eine provisorische Halterung zu anderen Bauteilen herzustellen.

Die dargestellte Form der Endverankerung 7 ist nur eine von vielen Möglichkeiten und steht ersatzweise für andere Ausführungen. Als weiteres Beispiel für die Endverankerung eines gewebeumsponnenen Gummischnurbündels dient, wie im Schnitt der Fußplatte 1 erkennbar, eine zylindrische Hülse 14 mit Außengewinde. Sie wird in die Fußplatte 1 oder dergl. eingeschraubt oder von einer in die Fußplatte 1 eingelassenen Verschraubung gehalten.

Stattet man die Hohlspindel innenseitig mit einem dem Außengewinde der Hülse 14 entsprechenden Gewinde aus, so kann ein mit der Zeit eintretender Abfall der Vorspannkraft durch Nachstellen ausgeglichen werden. Eine derartige, längsverstellbare Verankerung ist in vorteilhafter Weise auch lösbar, wodurch die Möglichkeit geschaffen ist Anbauteile mit anzuklemmen.

In besonders gelagerten Fällen kann dies ein wesentlicher Vorteil des Erfindungsgegenstandes sein, namentlich dann, wenn eine derartige Ausbildung der Endverankerung am Stützenkopf vorgenommen wird. So lassen sich gegebenenfalls während des Aufbaus beispielsweise Verbände provisorisch klemmen oder Anbauteile halten, die im Endzustand durch andere Befestigungen verbunden werden.

Die Ausbildung der Endverankerung 7 ist der Art des Federelements 5 angepaßt. So wird für die Verankerung des Federelements in Form einer Spiralfeder zur Halterung der Gerüstteile eine Steck- oder Schraubbolzenverbindung oder eine der sonst üblichen Befestigungen vorgesehen.

Der Erfindungsgegenstand stellt eine vorteilhafte Lösung einer Halterung von mehrteiligen Stützenhohlquerschnitten dar, die einmal zu einer Einheit zusammengefügt, das Umsetzen und den Wiedereinbau erheblich erleichtern. Alle in dieser Verwendungseinheit zusammengefügten Teile können gefahrlos liegend wie stehend transportiert werden. Die Einzelteile bleiben untereinander verspannt, ohne daß die Verstellbarkeit nachteilig behindert wird.

Die Aufwendungen für die Herstellung und den Einbau der Halterung sind verhältnismäßig gering und stehen in keinem Verhältnis zu dem Zeitaufwand den die nachteiligen, bekannten Halterungen besitzen. Der Erfindungsgegenstand erfüllt in geradezu simpler Weise die vielfachen Anforderungen, die an diese zusammengefügten Einheiten aus Einsteckteilen und Stützenstielen gestellt werden. Der Erfindungsgegenstand ist auch für vorhandene, in Gebrauch befindliche Einrichtungen, nachrüstbar und kann serienmäßig in bestimmten Standardlängen hergestellt, nicht nur für Gerüste und Rohrstützen, sondern auch für fliegende Bauten Verwendung finden. Die Federkonstante der Federelemente richtet sich einerseits nach dem Gewicht der eingesteckten Teile und andererseits nach dem Verstellbereich. Durch Parallelführung mehrerer Federlemente kleiner Federkonstante läßt sich eine Vergrößerung der Federkonstante vornehmen, wodurch sich nach dem Baukastenprinzip die Nachrüsteinheiten jeden Gegebenheiten anpassen lassen. Die Vorspannung muß so gewählt werden, daß unter dem Eigengewicht der Einsteckteile kein Klaffen der Teile untereinander eintritt.

Die große Bedeutung des Erfindungsgegenstandes liegt in der Universalität der Nutzanwendung, wovon die beschriebenen Beispiele einen Eindruck vermitteln und als representativ für andere Kombinationen gelten können. Lose Sicherungsteile sind auf Baustellen schnell verloren und daher unerwünscht. Wartungsfreie Halterungen, vor Verschmutzung und Beschädigung geschützt, wie sie die Erfindung vorsieht, sind Einrichtungen die einen Fortschritt im Schalungsbau darstellen, weil sie wesentlich zur Rationalisierung der Arbeiten auf der Baustelle beitragen und die Lebensdauer der Teile vergrößern.

### Liste der Symbole

- 1: Fußplatte
- 2: Spindel
- 3: Überwurf
- 4: Gerüststiel
- 5: Federelement
- 6: Stoßverbinder
- 7: Endverankerung
- 8: Stützenfußteil
- 9: Stützenoberteil
- 10: Klemmhülse für augenförmige Endverankerung
- 11: Verankerungshülse mit Innengewinde und konischem Sitz
- 12: Bolzen durch augenförmige Endverankerung
- 13: Kausche
- 14: Verankerungshülse mit Außengewinde

## Patentansprüche

1. Gerüst- bzw. Schalungseinheit, bestehend aus:
- rohrförmigen Gerüstteilen, wie Gerüststiele, Schalungsstützen und dergl.,
- einsteckbaren-Gerüstteilen, wie Endplatten, Spindeln, Stoßverbindern oder dergl.
- und einem durch Verschieben der Einsteckteile in Längsrichtung unter Spannung setzbares Federelement (5), wobei
- das Federelement (5) die Endpunkte einer aus mehreren Teilen zusammengesetzten Gerüst- bzw. Schalungseinheit gleichbleibender Verwendung miteinander verbindet,
- das Federelement (5) im Hohlraum der rohrförmigen Gerüstteile und bedarfsweise durch, in den einsteckbaren Gerüstteilen (2,6,8) vorhandenen Hohlraum, vor Beschädigung und Beschmutzung geschützt, angeordnet ist,
**dadurch gekennzeichnet,** daß
- das Federelement (5) aus einem vorgespannten *Zugglied in Form eines* Gummischnurbündels besteht und gleichzeitig die Halterung der rohrförmigen und einsteckbaren Gerüstteile (1,2,4,6) ist,
- die Kraft des Federelements (5) bei kleinstem Abstand der Endverankerungen (7) größer ist, als das Gewicht der rohrförmigen und einsteckbaren Gerüstteile,
- die Halterung ein stufenloses Verstellen der rohrförmigen und einsteckbaren Gerüstteile auch unter Last nicht behindert und Verstellwege im Einzelfall bis zu 1,5 m zuläßt,
- die Verbindung der Elemente in den Endverankerungen (7) gegebenenfalls lösbar und/oder nachstellbar ist.

2. Federelement nach Anspruch 1 **dadurch gekennzeichnet,** daß das Federelement (5) aus einem gewebeumsponnen Gummischnurbündel besteht.

3. Halterung nach einem der Ansprüche 1 bis 2 **dadurch gekennzeichnet,** daß das Federelement (5) zur Erhöhung der Federkonstante sich aus mehreren parallel geführten Gummischnurbündel zusammensetzt.

4. Halterung nach Anspruch 3 **dadurch gekennzeichnet,** daß die Endverankerung (7) des Gummischnurbündels aus einer Hülse (11) besteht, deren Wandung zum äußeren Ende zunimmt, wahlweise ein Innengewinde besitzt und deren inneres Ende eine durch Quetschung herbeigeführte Querschnittseinschnürung aufweist.

5. Halterung nach Anspruch 4 **dadurch gekennzeichnet,** daß die Endverankerung (7) aus einer zylindrische Endverankerung (14) mit Außengewinde besteht und in der Fußplatte oder dergl. eingeschraubt oder mit Muttern festgelegt ist.

6. Halterung nach einem der Ansprüche 1 bis 5 **dadurch gekennzeichnet**, daß die Endverankerung (7) längsverstellbar ausgebildet ist.

7. Halterung nach Anspruch 3 **dadurch gekennzeichnet,** daß der Endverschluß der gewebeumsponnenen, von sich parallel überlappenden Gummischnurbündel enden, mit Seilklemmen vorgenommen ist.

## Claims

1. A scaffolding or shuttering unit comprising:
- tubular scaffolding members such as scaffold posts, shuttering supports and the like,
- insertable scaffolding members such as end plates, spindles, butt connectors or the like, and
- a spring element (5) which can be put under tension by displacement of the insert members in the longitudinal direction, wherein
- the spring element (5) connects together the end points of a scaffolding or shuttering unit for a uniform use, which is composed of a plurality of members,
- the spring element (5) is arranged in the cavity of the tubular shuttering members and if necessary protected from damage and fouling by the cavity which is provided in the insertable scaffolding members (2, 6, 8),
characterised in that
- the spring element (5) comprises a prestressed tension member in the form of a rubber cord bundle and is at the same time the holding means of the tubular and insertable scaffolding members (1, 2, 4, 6),
- at the smallest spacing of the end anchorages (7) of the force of the spring element (5) is greater than the weight of the tubular and insertable scaffolding members,
- the holding means does not prevent stepless displacement of the tubular and insertable scaffolding members even under load and permits displacement travels in the individual situation of up to 1.5 m, and
- the connection of the elements in the end anchorages (7) is possibly releasable and/or adjustable.

2. A spring element according to claim 1 characterised in that the spring element (5) comprises a fabric-covered rubber cord bundle.

3. A holding means according to one of claims 1 and 2 characterised in that the spring element (5) is composed of a plurality of rubber cord bundles which extend parallel, to increase the spring constant.

4. A holding means according to claim 3 characterised in that the end anchorage (7) of the rubber cord bundle comprises a sleeve (11) whose wall thickness increases towards the outer end and selectively has a female screwthread and whose inner end has a cross-sectional constriction produced by squashing.

5. A holding means according to claim 4 characterised in that the end anchorage (7) comprises a cylindrical end anchorage (14) with external screwthread and is screwed in the base plate or the like or is fixed with nuts.

6. A holding means according to one of claims 1 to 5 characterised in that the end anchorage (7) is adapted to be adjustable in length.

7. A holding means according to claim 3 characterised in that end fastening of the fabric-covered rubber cord bundle ends which overlap in parallel is effected with cable clips.

## Revendications

1. Unité d'échafaudage ou de coffrage se composant :
- d'éléments d'échafaudage tubulaires tels que des écoperches, des étais à crémaillère et analogues,
- d'éléments d'échafaudage enfichables tels que des plaques d'extrémité, des broches, des joints droits ou analogues,
- et d'un élément de ressort (5) pouvant être mis sous tension en déplaçant les éléments enfichables dans la direction longitudinale, sachant que
- l'élément de ressort (5) relie entre eux les points d'extrémité d'une unité d'échafaudage ou de coffrage d'utilisation toujours constante composée de plusieurs éléments,
- l'élément de ressort (5) est disposé dans la cavité des éléments d'échafaudage tubulaires et est protégé, si besoin est, de la détérioration et de l'encrassement par la cavité existant dans les éléments d'échafaudage (2, 6, 8) enfichables,
caractérisé en ce que
- l'élément de ressort (5) se compose d'un membre de traction précontraint sous la forme d'un brin de fils de caoutchouc et constitue simultanément la fixation des éléments d'échafaudage (1, 2, 4, 6) tubulaires et enfichables,
- la force de l'élément de ressort (5), lorsque celui-ci est le plus près des attaches d'extrémité (7), est supérieure au poids des éléments d'échafaudage (1, 2, 4, 6) tubulaires et enfichables,
- la fixation n'empêche pas un réglage continu des éléments d'échafaudage tubulaires et enfichables, même en charge, et permet des déplacements isolés allant jusqu'à 1,5 m,
- la liaison des éléments dans les attaches d'extrémité (7) est, le cas échéant, amovible et/ou ajustable.

2. Élément de ressort selon la revendication 1, caractérisé en ce que l'élément de ressort (5) se compose d'un brin de fils de caoutchouc recouvert de tissu.

3. Fixation selon l'une des revendications 1 ou 2, caractérisée en ce que l'élément de ressort (5) se compose de plusieurs brins de fils de caoutchouc guidés parallèlement pour augmenter la constante de rappel.

4. Fixation selon la revendication 3, caractérisée en ce que l'attache d'extrémité (7) du brin de fils de caoutchouc se compose d'une douille (11) dont la paroi s'élargit vers l'extrémité extérieure, comporte, ou non, un filet de vis intérieur et dont l'extrémité intérieure présente un rétrécissement de la section transversale provoqué par écrasement.

5. Fixation selon la revendication 4, caractérisée en ce que l'attache d'extrémité (7) se compose d'une attache d'extrémité cylindrique (14) munie d'un filet extérieur et est vissée ou fixée au moyen d'écrous dans la plaque d'assise ou analogue.

6. Fixation selon l'une des revendications 1 à 5, caractérisée en ce que l'attache d'extrémité (7) est réalisée de manière à pouvoir être déplacée longitudinalement.

7. Fixation selon la revendication 3, caractérisée en ce que les extrémités du brin de fils de caoutchouc recouvert de tissu qui se chevauchent parallèlement sont maintenues par des colliers de serrage.
